# EUROPÄISCHE PATENTSCHRIFT

(11) **EP 1 512 782 B1**
(45) Veröffentlichungstag und Bekanntmachung des Hinweises auf die Patenterteilung: **25.04.2007**
(21) Anmeldenummer: 04405510.1
(22) Anmeldetag: 16.08.2004
(51) Int. Cl.: D03D 47/48

(54) **Webmaschine mit einer Einlegevorrichtung für schussfäden**
Weaving loom with a tuck-in device
Métier à tisser avec un dispositif de rentrage de fils de trame

(30) Priorität: 02.09.2003 EP 03405634
(43) Veröffentlichungstag der Anmeldung: 09.03.2005
(73) Patentinhaber: Sultex AG, 8630 Rüti (CH)
(72) Erfinder: Scorl, Hans-Dieter, 8630 Rüti (CH); Kuehne, Anton, 8634 Hombrechtikon (CH)
(74) Vertreter: Sulzer Management AG

(56) Entgegenhaltungen:
- EP-A- 0 134 377
- EP-A- 1 088 922
- EP-A- 1 314 807
- DE-B- 1 710 353
- DE-C- 725 262
- US-A- 4 715 410
- US-A- 4 957 144

## Beschreibung

Die Erfindung betrifft eine Webmaschine gemäss Oberbegriff von Anspruch 1, eine Vorrichtung zum Einlegen eines oder mehrerer Schussfadenenden und zur Bildung einer Warenkante gemäss Oberbegriff von Anspruch 6 und ein Verfahren zum Einlegen eines oder mehrerer Schussfadenenden und zur Bildung einer Warenkante gemäss Oberbegriff von Anspruch 9.

Um eine feste Warenkante zu bilden, werden in einer Webmaschine die in ein Webfach eingetragenen Schussfäden nach Vollendung des Schusseintrages an Ihren Enden mit Überlänge abgeschnitten und die freien Enden nach dem nächsten Fachwechsel, jedoch noch vor dem nächsten Schussfadenanschlag, in das geöffnete Webfach eingebogen. Der Vorgang für das Einbiegen, der textiltechnisch als Einlegen des Schussfadens bezeichnet wird, geschieht in der Regel entweder mechanisch, pneumatisch oder pneumo-mechanisch. Ein Beispiel für eine mechanische Einlegevorrichtung mit einer Leistenlegernadel ist beispielsweise in der Auslegeschrift DE 1 710 353 offenbart. Ein Beispiel für eine pneumomechanische Ausführung ist aus EP-A-0 134 377 bekannt. In dieser pneumomechanische Ausführung wird eine Einlegenadel mit Öse verwendet, in welche das Fadenende mittels Druckluft eingefädelt wird. Der Nachteil sowohl der mechanischen als auch der pneumo-mechanischen Einlegevorrichtungen besteht darin, dass deren Verwendung, bedingt durch die mechanischen Abläufe, auf bestimmte Höchstdrehzahlen der Webmaschine limitiert sind.

Um bei der Herstellung von Geweben mit Einlegekanten dennoch höhere Webmaschinendrehzahlen zu ermöglichen, werden rein pneumatische Einlegevorrichtungen, sogenannte Lufteinleger, eingesetzt. Ein typisches Beispiel einer derartigen pneumatischen Einlegevorrichtung, die auch als Luftleistenleger oder Air Tucker bezeichnet wird, kann dem Dokument EP-A-1 088 922, das als nächstliegender Stand der Technik angesehen wird, entnommen werden. Die in diesem Dokument beschriebene Einlegevorrichtung umfasst eine ausserhalb der Warenbreite angeordnete Düsenanordnung mit mehreren Düsen, um die Schussfadenenden in ein Webfach zu blasen.

Bei weichen und biegsamen Schussgarnen funktionieren die bekannten Einleger aus dem Stand der Technik normalerweise einwandfrei. Sobald jedoch härtere und/oder steifere Garne eingesetzt werden, ist es zunehmend schwieriger, eine einwandfreie Warenkante herzustellen. So können z.B. die Fadenenden von steiferen Garnen aus der eingelegten Position ganz oder teilweise zurückspringen und/oder die Fadenenden derartiger Garne dringen ganz oder teilweise durch das Ober- oder Unterfach, bevor die Fadenenden zusammen mit dem nachfolgenden Schussfaden angeschlagen und eingebunden werden. Das Durchdringen des Ober- oder Unterfaches durch die Schussfadenenden wird auch als Durchbluten bezeichnet. Auf Grund der durch das nicht ordnungsgemässe Einlegen der Schussfadenenden verursachte Gewebefehler wird das Gewebe als minderwertig klassiert. Probleme können auch mit normal biegsamen Garnen entstehen, wenn mehrere, z.B. zwei Schussfadenenden in dasselbe Webfach eingelegt werden. Häufig ist in diesem Fall ein Schussfadenende ordnungsgemäss eingelegt, während das andere Schussfadenende nicht ordnungsgemäss positioniert ist und z.B. durchbluten kann.

Aufgabe der Erfindung ist es, eine Webmaschine mit einer Vorrichtung zum Einlegen eines oder mehrerer Schussfadenenden und zur Bildung einer Warenkante sowie eine Vorrichtung und ein Verfahren zum Einlegen eines oder mehrerer Schussfadenenden und zur Bildung einer Warenkante zur Verfügung zu stellen, die Gewebefehler in Folge nicht ordnungsgemäss eingelegter Schussfadenenden reduzieren, und die erlauben, einwandfreie Warenkanten herzustellen, auch im Fall, dass steifere Garne eingesetzt werden und/oder dass mehrere Schussfadenenden in dasselbe Webfach eingetragen werden.

Diese Aufgabe wird erfindungsgemäss durch die in Anspruch 1 definierte Webmaschine, sowie durch die in Anspruch 6 definierte Vorrichtung und das in Anspruch 9 definierte Verfahren zum Einlegen eines oder mehrerer Schussfadenenden und zur Bildung einer Warenkante gelöst.

Die erfindungsgemässe Webmaschine umfasst eine Vorrichtung zum Einlegen eines oder mehrerer Schussfadenenden und zur Bildung einer Warenkante, welche Vorrichtung einen mechanischen, pneumatischen oder pneumo-mechanischen Einleger umfasst, der innerhalb oder ausserhalb der Warenbreite angeordnet sein kann. Weiter ist auf der Webmaschine eine Fachbildevorrichtung zur Bildung eines Webfaches mit Webfachspitze vorgesehen. In der erfindungsgemässen Webmaschine umfasst die Vorrichtung zum Einlegen eines oder mehrerer Schussfadenenden mindestens eine zusätzliche Blasdüse, die innerhalb der Warenbreite, insbesondere innerhalb der Breite der Warenkante, angeordnet ist, und deren Strahlrichtung zur Webfachspitze gerichtet ist, um die Schussfadenenden in die Webfachspitze zu blasen. Vorzugsweise umfasst die zusätzliche Blasdüse eine Düsenöffnung, die innerhalb des Webfaches angeordnet ist.

Vorzugsweise umfasst die Webmaschine eine Schusseintragsrichtung und die Strahlrichtung der zusätzlichen Blasdüse verläuft im Wesentlichen senkrecht zur Schusseintragsrichtung. Vorzugsweise umfasst die Webmaschine Stafettendüsen und die zusätzliche Blasdüse ist in einer Reihe mit den Stafettendüsen angeordnet. In einer bevorzugten Ausführungsvariante ist die Strahlrichtung der zusätzlichen Blasdüse einstellbar. In einer weiteren bevorzugten Ausführungsvariante ist die zusätzliche Blasdüse entlang der Schusseintragsrichtung und/oder in der Höhe und/oder in Kettrichtung verstellbar angeordnet.

Vorzugsweise umfasst die Webmaschine eine Weblade mit Anschlagstellung und eine Trennvorrichtung zum Abtrennen eingetragener Schussfäden, und die Webmaschine und/oder die Vorrichtung zum Einlegen eines oder mehrerer Schussfadenenden umfassen eine Steuerung, welche die zusätzliche Blasdüse nach dem Abtrennen der eingetragenen Schussfäden, vorzugsweise während oder nach dem Einlegen der Schussfadenenden, einschaltet. Vorzugsweise schaltet die Steuerung die zusätzliche Blasdüse aus, bevor die Weblade die Anschlagstellung erreicht.

Weiter umfasst die Erfindung eine Vorrichtung zum Einlegen eines oder mehrerer Schussfadenenden und zur Bildung einer Warenkante in einer Webmaschine mit einem Webfach und einer Webfachspitze, welche Vorrichtung einen mechanischen, pneumatischen oder pneumomechanischen Einleger umfasst, sowie mindestens eine zusätzliche Blasdüse, die derart ausgebildet ist, dass die Strahlrichtung der zusätzlichen Blasdüse in Richtung zur Webfachspitze ausrichtbar ist und die zusätzliche Blasdüse innerhalb der Warenbreite, insbesondere innerhalb der Breite der Warenkante einsetzbar ist. Vorzugsweise ist die zusätzliche Blasdüse derart ausgebildet, dass eine Düsenöffnung derselben innerhalb des Webfaches einsetzbar ist, insbesondere dass eine Düsenöffnung derselben innerhalb des Webfaches einsetzbar ist, ohne in einem zu bildenden Gewebe Gewebefehler zu verursachen.

In einer bevorzugten Ausführungsvariante ist die Strahlrichtung der zusätzlichen Blasdüse einstellbar. In einer weiteren bevorzugten Ausführungsvariante ist die zusätzliche Blasdüse länglich geformt und mit einer Befestigung versehen, die derart ausgebildet ist, dass die zusätzliche Blasdüse in Richtung der länglichen Ausdehnung und/oder in einer Richtung senkrecht zur länglichen Ausdehnung und zur Strahlrichtung verstellbar ist.

Weiter umfasst die Erfindung ein Verfahren zum Einlegen eines oder mehrerer Schussfadenenden und zur Bildung einer Warenkante in einer Webmaschine, in welchem Verfahren auf der Webmaschine ein Webfach mit Webfachspitze gebildet wird und die Schussfadenenden mittels eines mechanischen, pneumatischen oder pneumo-mechanischen Einlegers in das Webfach eingelegt werden. Zusätzlich werden die Schussfadenenden mittels mindestens einer zusätzlichen Blasdüse, die innerhalb der Warenbreite, insbesondere innerhalb der Breite der Warenkante, angeordnet ist, und deren Strahlrichtung zur Webfachspitze gerichtet ist, in die Webfachspitze geblasen. Vorzugsweise werden die Schussfadenenden durch die zusätzliche Blasdüse in der Webfachspitze festgehalten. Vorzugsweise umfasst die zusätzliche Blasdüse eine Düsenöffnung, die innerhalb des Webfaches angeordnet ist, insbesondere derart, dass durch die zusätzliche Blasdüse keine Gewebefehler erzeugt werden.

In einer bevorzugten Ausführungsform werden die Schussfäden eingetragen, angeschlagen und abgetrennt und die zusätzliche Blasdüse wird nach dem Abtrennen der eingetragenen und angeschlagenen Schussfäden, vorzugsweise während oder nach dem Einlegen der Schussfadenenden, eingeschaltet. Vorzugsweise wird die zusätzliche Blasdüse, bevor das Anschlagen der nachfolgend eingetragenen Schussfäden abgeschlossen ist, ausgeschaltet.

Die erfindungsgemässe Webmaschine und die Vorrichtung und das Verfahren zum Einlegen eines oder mehrerer Schussfadenenden gemäss vorliegender Erfindung haben den Vorteil, dass die Schussfadenenden durch die mindestens eine zusätzliche Blasdüse besonders wirksam gegen die Webfachspitze geblasen und dort geglättet und festgehalten werden können. Die Anordnung der zusätzlichen Blasdüse innerhalb der Warenbreite ermöglicht eine optimale Strahlrichtung für das Glätten und Festhalten der Schussfadenenden und einen kürzeren Abstand zur Fadenspitze, die dadurch besser unter Kontrolle gehalten werden kann. Dank der besseren Kontrolle der Fadenspitze lässt sich das sogenannte Durchbluten der Fadenspitzen weitgehend vermeiden. Damit können Gewebefehler in Folge nicht ordnungsgemäss eingelegter Schussfadenenden wirksam reduziert werden. Die Webmaschine, sowie die Vorrichtung und das Verfahren gemäss der vorliegenden Erfindung erlauben auch in schwierigen Fällen, in denen steifere Garne eingesetzt oder mehrere Schussfadenenden in dasselbe Webfach eingetragen werden, einwandfreie Warenkanten herzustellen.

Weitere vorteilhafte Ausführungsformen gehen aus den abhängigen Ansprüchen und der Zeichnung hervor.

Im Folgenden wird die Erfindung an Hand des Ausführungsbeispiels und an Hand der Zeichnung näher erläutert. Es zeigen:
- Fig. 1: ein Ausführungsbeispiel einer Webmaschine mit einer Vorrichtung zum Einlegen eines oder mehrerer Schussfadenenden gemäss vorliegender Erfindung,
- Fig. 2: eine Detailansicht einer Vorrichtung zum Einlegen eines oder mehrerer Schussfadenenden aus dem in Fig. 1 gezeigten Ausführungsbeispiel,
- Fig. 3: eine Detailansicht eines Webfaches aus dem in Fig. 1 gezeigten Ausführungsbeispiel und
- Fig. 4: eine Ausführungsvariante einer zusätzlichen Blasdüse im Schnitt.

Fig. 1 zeigt ein Ausführungsbeispiel einer Webmaschine mit einer Vorrichtung zum Einlegen eines oder mehrerer Schussfadenenden 2'a und zur Bildung einer Warenkante gemäss vorliegender Erfindung. Die Webmaschine 1 ist im Ausführungsbeispiel als Luftdüsenwebmaschine ausgebildet. Es ist jedoch auch möglich, die nachfolgend beschriebene Vorrichtung zum Einlegen eines oder mehrerer Schussfadenenden und zur Bildung einer Warenkante in Verbindung mit anderen Webmaschinentypen, beispielsweise mit Greiferwebmaschinen oder Projektilwebmaschinen einzusetzen. Die Vorrichtung zum Einlegen eines oder mehrerer Schussfadenenden 2'a und zur Bildung einer Warenkante 10 umfasst im Ausführungsbeispiel eine oder mehrere ausserhalb der Warenbreite 12 angeordnete Düsenanordnungen 4.1 - 4.4, die als Lufteinleger ausgebildet sind. An Stelle der Lufteinleger können auch mechanische Einleger eingesetzt werden oder pneumomechanische Einleger, deren Düsen ausserhalb der Warenbreite angeordnet sind. Weiter ist auf der Webmaschine 1 eine Fachbildevorrichtung zur Bildung eines Webfaches mit Webfachspitze vorgesehen, die in Fig. 1 nicht gezeigt ist.

In der in Fig. 1 gezeigten Ausführungsvariante umfasst die Webmaschine 1 eine Hauptdüse 3 und mehrere Stafettendüsen 5.1 - 5.n zum Eintragen eines Schussfadens 2, eine Weblade 8 mit Riet und auf der Schusseintragsseite und Schussankunftsseite je eine Trennvorrichtung 7.1, 7.3, um den mittels der Hauptdüse und der Stafettendüsen eingetragenen und mittels des Rietes angeschlagenen Schussfaden 2 abzutrennen, sowie eine zusätzliche Trennvorrichtung 7.2, um den eingetragenen und angeschlagenen Schussfaden 2 in der Mitte durchzutrennen. Auf diese Weise können gleichzeitig zwei Gewebe nebeneinander hergestellt werden. Jedes der beiden Gewebe hat eine Warenbreite 12 und seitlich je eine Warenkante 10, die durch Einlegen der Schussfadenenden 2'a gebildet wird. Zur Bildung der vier Warenkanten umfasst die Webmaschine 1 in dieser Ausführungsvariante je eine Vorrichtung zum Einlegen eines oder mehrerer Schussfadenenden, die im Bereich der Warenkanten angeordnet sind. Selbstverständlich können die Trennvorrichtung 7.2 und die zwei Vorrichtungen zum Einlegen eines oder mehrerer Schussfadenenden in der Mitte auch weggelassen werden, um z.B. ein Gewebe mit grösserer Warenbreite herzustellen.

Im Ausführungsbeispiel umfasst die Vorrichtungen zum Einlegen eines oder mehrerer Schussfadenenden 2'a je mindestens eine zusätzliche Blasdüse 6.1 - 6.4, die innerhalb der Warenbreite 12, vorzugsweise innerhalb der Breite der jeweiligen Warenkante 10, angeordnet sind, und deren Strahlrichtung zur Webfachspitze eines mittels der Fachbildevorrichtung gebildeten Webfaches gerichtet sind, um die jeweiligen Schussfadenenden 2'a in die Webfachspitze zu blasen. In einer bevorzugten Ausführungsform umfassen die zusätzlichen Blasdüsen 6.1 - 6.4 Düsenöffnungen, die innerhalb des Webfaches 14 angeordnet sind. Eine entsprechende Anordnung einer zusätzlichen Blasdüse ist in Fig. 3 dargestellt, die in einem nachstehenden Abschnitt näher erläutert ist.

Fig. 2 zeigt eine Detailansicht einer Vorrichtung zum Einlegen eines oder mehrerer Schussfadenenden 2'a aus dem in Fig. 1 gezeigten Ausführungsbeispiel. Die Vorrichtung umfasst im Ausführungsbeispiel einen Lufteinleger 4 und eine zusätzliche Blasdüse 6, die innerhalb der Warenbreite 12, vorzugsweise innerhalb der Breite der Warenkante 10, angeordnet ist, und deren Strahlrichtung zur Webfachspitze eines mittels einer Fachbildevorrichtung gebildeten Webfaches gerichtet ist, um das Schussfadenende 2'a in die Webfachspitze zu blasen. Vorteilhafterweise ist die zusätzliche Blasdüse 6 auf einer Weblade 8 der Webmaschine angeordnet. In einer bevorzugten Ausführungsform umfasst die zusätzliche Blasdüse 6 eine Düsenöffnung, die innerhalb des Webfaches angeordnet ist.

Im Ausführungsbeispiel weist die Webmaschine eine Schusseintragsrichtung 2b auf, und die zusätzlichen Blasdüse 6 ist vorzugsweise so orientiert, dass die Strahlrichtung der zusätzlichen Blasdüse im Wesentlichen senkrecht zur Schusseintragsrichtung 2b verläuft. In der in den Figuren 1 und 2 gezeigten Ausführungsvariante umfasst die Webmaschine Stafettendüsen 5.1 - 5.n und eine Weblade 8, und die zusätzliche Blasdüse 6 ist vorteilhafterweise zusammen mit den Stafettendüsen 5.1 - 5.n auf der Weblade 8 angeordnet. Vorzugsweise ist die zusätzliche Blasdüse 6 in einer Reihe mit den Stafettendüsen 5.1 - 5.n angeordnet, beispielsweise indem die zusätzliche Blasdüse und die Stafettendüsen an einer gemeinsamen Befestigungsschiene befestigt sind.

In einer bevorzugten Ausführungsvariante kann die Vorrichtung zum Einlegen eines oder mehrerer Schussfadenenden neben der oben genannten zusätzlichen Blasdüse 6 weitere zusätzliche Blasdüsen 6', 6" umfassen, um die Sicherheit für ein einwandfreies Einlegen der Schussfadenenden zu erhöhen. Vorteilhafterweise sind die zusätzlichen Blasdüsen 6, 6', 6" auf einer Weblade 8 der Webmaschine angeordnet. In Fig. 2 sind beispielsweise auf beiden Seiten der oben genannten zusätzlichen Blasdüse 6 je eine weitere zusätzliche Blasdüse 6', 6" vorgesehen, die in Fig. 2 gestrichelt eingezeichnet sind. Die weitere zusätzliche Blasdüse 6', die in Fig. 2 links eingezeichnet ist, kann innerhalb oder ausserhalb der Warenbreite 12 angeordnet sein.

Fig. 3 zeigt eine Detailansicht eines Webfaches aus dem in Fig. 1 gezeigten Ausführungsbeispiel. Das Webfach 14 wird durch obere und untere Kettfäden 10a, 10b gebildet, die in Warenabzugsrichtung in der Webfachspitze 14a zusammenlaufen, wobei das Webfach 14 zusammen mit einem Riet, von dem in Fig. 3 eine Rietlamelle 8a eingezeichnet ist, ein Fachdreieck bildet. Die Rietlamelle 8a umfasst einen Schusskanal zur Führung eines Schussfadens 2 während dem Eintragen. Anschliessend an das Fachdreieck sind in Warenabzugsrichtung bereits eingebunden Schussfäden angeordnet, die ein Gewebe 16 bilden. Im dargestellten Zeitpunkt enthält die Webfachspitze 14a das Schussfadenende 2'a des zuletzt angeschlagenen Schussfadens 2'. Von der Vorrichtung zum Einlegen eines oder mehrerer Schussfadenenden 2'a des oben beschriebenen Ausführungsbeispiels ist in Fig. 3 lediglich die zusätzliche Blasdüse 6 eingezeichnet, deren Düsenöffnung innerhalb des Webfaches 14 angeordnet ist, und deren Hauptstrahlrichtung 6a in Richtung zur Webfachspitze 14a gerichtet ist.

Fig. 4 zeigt eine Ausführungsvariante einer zusätzlichen Blasdüse im Schnitt. Vorzugsweise weist die zusätzliche Blasdüse 6 eine Strahlrichtung 6a auf, die einstellbar ist, beispielsweise indem in der zusätzlichen Blasdüse 6 ein sphärisch geformter Einsatz 6b mit einer Düsenöffnung vorgesehen ist, um die Strahlrichtung 6a einzustellen. An Stelle oder zusätzlich zur Einstellbarkeit der Strahlrichtung kann die zusätzliche Blasdüse 6 eine Befestigungsvorrichtung umfassen, mittels welcher die zusätzliche Blasdüse 6 entlang der Schusseintragsrichtung und/oder in der Höhe und/oder in Kettrichtung verstellbar ist. Die Einstellbarkeit der Strahlrichtung und die Verstellbarkeit der zusätzlichen Blasdüse in eine oder mehrere Richtungen ermöglicht in vorteilhafter Weise, den Düsenstrahl der zusätzlichen Blasdüse an verschiedene Aufgabenstellungen anzupassen, beispielsweise an unterschiedliche Waren- und Kantenbreiten und/oder an unterschiedliche Garne und/oder an das Eintragen von mehreren Schussfadenenden in dasselbe Webfach.

In einer bevorzugten Ausführungsform umfasst die zusätzliche Blasdüse 6 eine Düsenöffnung, die innerhalb eines Webfaches 14 angeordnet ist, um die Schussfadenenden 2'a direkt und mit optimaler Strahlrichtung in die Webfachspitze 14a zu blasen. In dieser Ausführungsvariante ist die zusätzliche Blasdüse 6 derart ausgebildet, dass die Befestigung der zusätzlichen Blasdüse normalerweise ausserhalb angeordnet ist und derjenige Teil der Blasdüse, welcher die Düsenöffnung enthält, ohne Schwierigkeiten zwischen den Kettfäden hindurch, d.h. von unten oder oben, ins Webfach eindringen kann. Eine entsprechende Ausbildung der zusätzlichen Blasdüse 6 ist bei dieser Ausführungsvariante unerlässlich, da sonst beim Fachwechsel oder wenn die zusätzliche Blasdüse auf einer Weblade montiert ist und wenn beim Anschlagen der Schussfäden die Düsenöffnung ausserhalb des Webfaches zu liegen kommt und anschliessend wieder ins Webfach eintritt, die Kettfäden verschoben oder beschädigt werden können, was zu störenden Gewebefehlern führen kann. Vorzugsweise weist die zusätzliche Blasdüse 6 eine längliche Form und einen schlanken Querschnitt auf. Entsprechend ausgebildete Düsen sind beispielsweise von Luftdüsenwebmaschinen bekannt und werden dort als Stafettendüsen bezeichnet. Im Unterschied zu den Stafettendüsen, deren Strahlrichtung fest in Schusseintragsrichtung weist, ist die zusätzliche Blasdüse 6 derart ausgebildet, dass die Strahlrichtung zur Webfachspitze gerichtet ist.

Die unter Figur 4 beschriebene zusätzliche Blasdüse und/oder die oben beschriebene bevorzugte Ausführungsform einer zusätzlichen Blasdüse können auch als Gegenstände aufgefasst werden, die von der vorliegenden Anmeldung unabhängig sind und in einer oder mehreren eigenen Anmeldungen geschützt werden können. Dasselbe gilt auch für eine Vorrichtung zum Einlegen eines oder mehrerer Schussfadenenden oder eine Webmaschine mit einer derartigen zusätzlichen Blasdüse, oder für die Verwendung einer derartigen zusätzlichen Blasdüse in einer Vorrichtung zum Einlegen eines oder mehrerer Schussfadenenden oder in einer Webmaschine.

Ein Ausführungsbeispiel eines Verfahrens zum Einlegen eines oder mehrerer Schussfadenenden und zur Bildung einer Warenkante in einer Webmaschine gemäss vorliegender Erfindung wird nachstehend unter Bezugnahme auf die Figuren 2 und 3 beschrieben. In dem Verfahren gemäss Ausführungsbeispiel wird auf der Webmaschine ein Webfach 14 mit Webfachspitze 14a gebildet und die Schussfadenenden 2'a werden mittels eines mechanischen Einlegers und/oder einer ausserhalb der Warenbreite 12 angeordneten Düsenanordnung 4, die beispielsweise als Lufteinleger ausgebildet sein kann, in das Webfach 14 eingelegt. Zusätzlich werden die Schussfadenenden 2'a mittels mindestens einer zusätzlichen Blasdüse 6, die innerhalb der Warenbreite 12, insbesondere innerhalb der Breite der Warenkante 10, angeordnet ist, und deren Strahlrichtung 6a zur Webfachspitze 14a gerichtet ist, in die Webfachspitze geblasen. Vorzugsweise werden die Schussfadenenden 2'a durch die zusätzliche Blasdüse 6 in der Webfachspitze festgehalten. Vorzugsweise umfasst die zusätzliche Blasdüse 6 eine Düsenöffnung, die innerhalb des Webfaches 14 angeordnet ist, insbesondere derart, dass durch die zusätzliche Blasdüse 6 keine Gewebefehler erzeugt werden.

In einer vorteilhaften Ausführungsvariante umfasst das Verfahren gemäss Ausführungsbeispiel auch die Steuerung der zusätzlichen Blasdüse 6. Die zusätzliche Blasdüse 6 wird nach dem Abtrennen eines eingetragenen und angeschlagenen Schussfadens 2' und insbesondere während oder nach dem Einlegen des zugehörigen Schussfadenendes 2'a eingeschaltet. Das Ausschalten der zusätzlichen Blasdüse 6 erfolgt vorzugsweise, bevor das Schussfadenende 2'a zusammen mit einem nachfolgend eingetragenen Schussfaden 2 fertig angeschlagen ist, d.h. wenn zum Anschlagen eine Weblade 8 mit einer Anschlagstellung benutzt wird, bevor die Weblade 8 die Anschlagstellung erreicht hat.

Die obige Aufzählung von Ausführungsvarianten der erfindungsgemässen Webmaschine und der Vorrichtung und des Verfahrens zum Einlegen eines oder mehrerer Schussfadenenden und zur Bildung einer Warenkante gemäss der vorliegenden Erfindung ist in keiner Weise abschliessend. Durch entsprechende Modifikation des in den Figuren gezeigten Ausführungsbeispiels lassen sich weitere Ausführungsvarianten ableiten, die alle die Vorteile der erfindungsgemässen Webmaschine und der Vorrichtung und des Verfahrens gemäss der Erfindung aufweisen, und die insbesondere den Vorteil haben, dass die Schussfadenenden mit optimaler Strahlrichtung gegen die Webfachspitze geblasen und dort geglättet und festgehalten werden können.

## Patentansprüche

1. Webmaschine mit einer Vorrichtung zum Einlegen eines oder mehrerer Schussfadenenden (2'a) und zur Bildung einer Warenkante (10), welche Vorrichtung einen mechanischen, pneumatischen oder pneumo-mechanischen Einleger (4, 4.1 - 4.4) umfasst, und mit einer Fachbildevorrichtung zur Bildung eines Webfaches (14) mit Webfachspitze (14a), **dadurch gekennzeichnet, dass** die Vorrichtung zum Einlegen eines oder mehrerer Schussfadenenden mindestens eine zusätzliche Blasdüse (6, 6", 6.1 - 6.4) umfasst, die innerhalb der Warenbreite (12), insbesondere innerhalb der Breite der Warenkante (10), angeordnet ist, und deren Strahlrichtung (6a) zur Webfachspitze (14a) gerichtet ist, um die Schussfadenenden (2'a) in die Webfachspitze (14a) zu blasen.

2. Webmaschine nach Anspruch 1, wobei die zusätzliche Blasdüse (6, 6", 6.1 - 6.4) eine Düsenöffnung umfasst, die innerhalb des Webfaches (14) angeordnet ist.

3. Webmaschine nach einem der Ansprüche 1 oder 2, wobei die Webmaschine (1) eine Schusseintragsrichtung (2b) umfasst und die Strahlrichtung (6a) der zusätzlichen Blasdüse (6, 6", 6.1 - 6.4) im Wesentlichen senkrecht zur Schusseintragsrichtung (2b) verläuft, und/oder wobei die Webmaschine Stafettendüsen (5.1 - 5.n) umfasst und die zusätzliche Blasdüse (6, 6", 6.1 - 6.4) in einer Reihe mit den Stafettendüsen (5.1 - 5.n) angeordnet ist.

4. Webmaschine nach einem der Ansprüche 1 bis 3, wobei die Strahlrichtung (6a) der zusätzlichen Blasdüse (6, 6", 6.1 - 6.4) einstellbar ist, und/oder wobei die zusätzliche Blasdüse (6, 6", 6.1 - 6.4) entlang der Schusseintragsrichtung (2b) und/oder in der Höhe und/oder in Kettrichtung verstellbar angeordnet ist.

5. Webmaschine nach einem der Ansprüche 1 bis 4, wobei die Webmaschine (1) eine Weblade (8) mit Anschlagstellung und eine oder mehrere Trennvorrichtungen (7, 7.1 - 7.4) zum Abtrennen eingetragener Schussfäden (2') umfasst, und die Webmaschine (1) und/oder Vorrichtung zum Einlegen eines oder mehrerer Schussfadenenden (2'a) eine Steuerung umfasst, um die zusätzliche Blasdüse (6, 6", 6.1 - 6.4) nach dem Abtrennen der eingetragenen Schussfäden (2'), insbesondere während oder nach dem Einlegen der Schussfadenenden (2'a), einzuschalten und/oder um die zusätzliche Blasdüse (6, 6", 6.1 - 6.4) auszuschalten, insbesondere bevor die Weblade (8) die Anschlagstellung erreicht.

6. Vorrichtung zum Einlegen eines oder mehrerer Schussfadenenden (2'a) und zur Bildung einer Warenkante (10) in einer Webmaschine mit einem Webfach (1'4) und einer Webfachspitze (14a), welche Vorrichtung einen mechanischen, pneumatischen oder pneumo-mechanischen Einleger (4, 4.1 - 4.4) umfasst, **dadurch gekennzeichnet, dass** die Vorrichtung zum Einlegen eines oder mehrerer Schussfadenenden (2'a) mindestens eine zusätzliche Blasdüse (6, 6", 6.1 - 6.4) umfasst, die derart ausgebildet ist, dass die Strahlrichtung (6a) der zusätzlichen Blasdüse (6, 6", 6.1 - 6.4) in Richtung zur Webfachspitze (14a) ausrichtbar ist und die zusätzliche Blasdüse (6, 6", 6.1 - 6.4) innerhalb der Warenbreite (12), insbesondere innerhalb der Breite der Warenkante (10) einsetzbar ist.

7. Vorrichtung nach Anspruch 6, wobei die zusätzliche Blasdüse (6, 6", 6.1 - 6.4) derart ausgebildet ist, dass eine Düsenöffnung derselben innerhalb des Webfaches (14) einsetzbar ist, insbesondere dass eine Düsenöffnung derselben innerhalb des Webfaches (14) einsetzbar ist, ohne in einem zu bildenden Gewebe (16) Gewebefehler zu verursachen.

8. Vorrichtung nach einem der Ansprüche 6 oder 7, wobei die Strahlrichtung (6a) der zusätzlichen Blasdüse (6, 6", 6.1 - 6.4) einstellbar ist, und/oder wobei die zusätzliche Blasdüse (6, 6", 6.1 - 6.4) länglich geformt ist und eine Befestigung aufweist, die derart ausgebildet ist, dass die zusätzliche Blasdüse (6, 6", 6.1 - 6.4) in Richtung der länglichen Ausdehnung und/oder in einer Richtung senkrecht zur länglichen Ausdehnung und zur Strahlrichtung (6a) verstellbar ist.

9. Verfahren zum Einlegen eines oder mehrerer Schussfadenenden (2'a) und zur Bildung einer Warenkante (10) in einer Webmaschine (1), wobei auf der Webmaschine (1) ein Webfach (14) mit Webfachspitze (14a) gebildet wird, und wobei die Schussfadenenden (2'a) mittels eines mechanischen, pneumatischen oder pneumo-mechanischen Einlegers (4, 4.1 - 4.4) in das Webfach (14) eingelegt werden, **dadurch gekennzeichnet, dass** die Schussfadenenden (2'a) mittels mindestens einer zusätzlichen Blasdüse (6, 6", 6.1 - 6.4), die innerhalb der Warenbreite (12), insbesondere innerhalb der Breite der Warenkante (10), angeordnet ist, und deren Strahlrichtung (6a) zur Webfachspitze (14a) gerichtet ist, in die Webfachspitze geblasen werden.

10. Verfahren nach Anspruch 9, wobei die zusätzliche Blasdüse (6, 6', 6", 6.1 - 6.4) eine Düsenöffnung umfasst, die innerhalb des Webfaches (14) angeordnet ist, insbesondere derart, dass durch die zusätzliche Blasdüse (6, 6", 6.1 - 6.4) keine Gewebefehler erzeugt werden.

11. Verfahren nach einem der Ansprüche 9 oder 10, wobei Schussfäden (2, 2') eingetragen, angeschlagen und abgetrennt werden und die zusätzliche Blasdüse (6, 6", 6.1 - 6.4) nach dem Abtrennen der eingetragenen und angeschlagenen Schussfäden (2'), insbesondere während oder nach dem Einlegen der Schussfadenenden (2'a), eingeschaltet wird, und wobei die zusätzliche Blasdüse (6, 6", 6.1 - 6.4), bevor oder im Zeitpunkt, wenn die nachfolgend eingetragenen Schussfäden (2) fertig angeschlagen sind, ausgeschaltet wird.

## Claims

1. Weaving machine having an apparatus for tucking in one or more weft thread ends (2'a) and for forming a cloth edge (10), said apparatus including a mechanical, pneumatic or pneumo-mechanical selvedge tucker (4, 4.1 - 4.4), and a shed forming apparatus for forming a weaving shed (14) with a shed apex (14a), **characterized in that** the apparatus for tucking in one or more weft thread ends includes at least one additional blowing nozzle (6, 6", 6.1- 6.4) which is arranged within the cloth width (12), in particular within the width of the cloth edge (10), and the jet direction (6a) of which is oriented towards the shed apex (14a) in order to be able to blow the weft thread ends (2'a) into the shed apex (14a).

2. Weaving machine in accordance with claim 1, with the additional blowing nozzle (6, 6", 6.1 - 6.4) including a nozzle opening which is arranged within the shed (14).

3. Weaving machine in accordance with one of the claims 1 or 2, with the weaving machine (1) including a weft insertion direction (2b) and with the jet direction (6a) of the additional blowing nozzle (6, 6", 6.1 - 6.4) extending substantially perpendicularly to the weft insertion direction (2b), and/or with the weaving machine including relay nozzles (5.1 -5.n) and the additional blowing nozzle (6, 6", 6.1 - 6.4) being arranged in a row with the relay nozzles (5.1 -5.n).

4. Weaving machine in accordance with any one of the claims 1 to 3, with the jet direction (6a) of the additional blowing nozzle (6, 6", 6.1 - 6.4) being settable, and/or with the additional blowing nozzle (6, 6", 6.1 - 6.4) being adjustably arranged along the weft insertion direction (2b) and/or in height and/or in the warp direction.

5. Weaving machine in accordance with any one of the claims 1 to 4, with the weaving machine (1) including a sley (8) with a beat up position and one or more severing devices (7, 7.1 - 7.4) for parting inserted weft threads (2'), and with the weaving machine (1) and/or the apparatus for tucking in one or more weft thread ends (2'a) including a control system in order to switch on the additional blowing nozzle (6, 6", 6.1 - 6.4) after the parting of the inserted weft thread (2'), in particular during or after the tucking in of the weft thread ends (2'a) and/or in order to switch off the additional blowing nozzle (6, 6", 6.1 - 6.4), in particular before the sley (8) reaches the beat up position.

6. Apparatus for tucking in one or more weft thread ends (2'a) and for forming a cloth edge (10) in a weaving machine having a shed (14) and a shed apex (14a), said apparatus including a mechanical, pneumatic or pneumo-mechanical selvedge tucker (4, 4.1 - 4.4), **characterized in that** the apparatus for tucking in one or more weft thread ends (2'a) includes at least one additional blowing nozzle (6, 6", 6.1 - 6.4) which is designed such that the jet direction (6a) of the additional blowing nozzle (6, 6", 6.1 - 6.4) can be oriented in the direction towards the shed apex (14a) and the additional blowing nozzle (6, 6", 6.1 - 6.4) can be used within the cloth width (12), in particular within the width of the cloth edge (10).

7. Apparatus in accordance with claim 6, with the additional blowing nozzle (6, 6", 6.1 - 6.4) being designed in such a manner that a nozzle opening of the latter can be used within the shed (14), in particular in such a manner that a nozzle opening of same can be used within the shed (14) without causing weaving errors in a cloth (16) to be formed.

8. Apparatus in accordance with claim 6 or claim 7, with the jet direction (6a) of the additional blowing nozzle (6, 6", 6.1- 6.4) being settable, and/or with the additional blowing nozzle (6, 6", 6.1 - 6.4) being elongate and having a mounting such that the additional blowing nozzle (6, 6", 6.1 - 6.4) is adjustable in the direction of the lateral extent and/or in a direction perpendicular to the lateral extent and to the jet direction (6a).

9. Method for tucking in one or more weft thread ends (2'a) and for forming a cloth edge (10) in a weaving machine (1), with a shed (14) with a shed apex (14a) being formed on the weaving machine (1), and with the weft thread ends (2'a) being tucked into the shed (14) by means of a mechanical, pneumatic or pneumo-mechanical selvedge tucker (4, 4.1 - 4.4), **characterized in that** the weft thread ends (2'a) are blown into the shed apex by means of at least one additional blowing nozzle (6, 6", 6.1 - 6.4), which is arranged within the cloth width (12), in particular within the width of the cloth edge (10), and the jet direction (6a) of which is oriented towards the shed apex (14a).

10. Method in accordance with claim 9, with the additional blowing nozzle (6, 6", 6.1 - 6.4) including a nozzle opening which is arranged within the shed (14), in particular in such a manner that no cloth faults are caused by the additional blowing nozzle (6, 6", 6.1 - 6.4).

11. Method in accordance with claim 9 or claim 10, with weft threads (2, 2') being inserted, beaten up and severed and with the additional blowing nozzle (6, 6", 6.1 - 6.4) being switched on after the parting of the inserted and beaten up weft threads (2'), in particular during or after the tucking in of the weft thread ends (2'a), and with the additional blowing nozzle (6, 6", 6.1 - 6.4) being switched off before or at the point in time at which the beating up of the weft threads (2) which are subsequently inserted has been completed.

## Revendications

1. Métier à tisser avec un dispositif pour insérer une ou plusieurs extrémités de fil de trame (2'a) et pour former une lisière de tissu (10), ce dispositif comprenant un organe d'insertion mécanique, pneumatique ou pneumo-mécanique (4, 4.1-4.4), et avec un dispositif de formation de foule pour former une foule (14) avec une pointe de foule (14a), **caractérisé en ce que** le dispositif pour insérer une ou plusieurs extrémités de fil de trame comprend au moins une buse de soufflage additionnelle (6, 6", 6.1-6.4) qui est disposée à l'intérieur de la largeur de tissu (12), en particulier à l'intérieur de la largeur de la lisière de tissu (10), et dont la direction de jet (6a) est orientée vers la pointe de foule (14a) pour souffler les extrémités de fil de trame (2'a) dans la pointe de foule (14a).

2. Métier à tisser selon la revendication 1, où la buse de soufflage additionnelle (6, 6", 6.1-6.4) comprend une ouverture de buse qui est disposée à l'intérieur de la foule (14).

3. Métier à tisser selon l'une des revendications 1 ou 2, où le métier à tisser (1) comprend une direction d'insertion de trame (2b), et la direction de jet (6a) de la buse de soufflage additionnelle (6, 6", 6.1-6.4) s'étend sensiblement perpendiculairement à la direction d'insertion de trame (2b), et/ou où le métier à tisser comprend des buses-relais (5.1-5.n) et la buse de soufflage additionnelle (6, 6", 6.1-6.4) est disposée en une rangée avec les buses-relais (5.1-5.n).

4. Métier à tisser selon l'une des revendications 1 à 3, où la direction de jet (6a) de la buse de soufflage additionnelle (6, 6", 6.1-6.4) est réglable, et/ou où la buse de soufflage additionnelle (6, 6", 6.1-6.4) est disposée d'une manière ajustable dans la direction d'insertion de trame (2b) et/ou en hauteur et/ou dans la direction de la chaîne.

5. Métier à tisser selon l'une des revendications 1 à 4, où le métier à tisser (1) comprend un battant (8) avec une position de butée et un ou plusieurs dispositifs de séparation (7, 7.1-7.4) pour la séparation de fils de trame insérés (2'), et le métier à tisser (1) et/ou le dispositif pour insérer une ou plusieurs extrémités de fil de trame (2'a) comprend une commande pour mettre en service la buse de soufflage additionnelle (6, 6", 6.1-6.4) après la séparation des fils de trame insérés (2'), en particulier pendant ou après l'insertion des extrémités de fil de trame (2'a) et/ou pour mettre hors service la buse de soufflage additionnelle (6, 6", 6.1-6.4), en particulier avant que le battant (8) atteigne la position de butée.

6. Dispositif pour l'insertion d'une ou de plusieurs extrémités de fil de trame (2'a) et pour la formation d'une lisière de tissu (10) dans un métier à tisser avec une foule (14) et une pointe de foule (14a), ce dispositif comprenant un organe d'insertion mécanique, pneumatique ou pneumo-mécanique (4, 4.1-4.4), **caractérisé en ce que** le dispositif pour l'insertion d'une ou de plusieurs extrémités de fil de trame (2'a) comprend au moins une buse de soufflage additionnelle (6, 6", 6.1-6.4) qui est réalisée de telle sorte que la direction de jet (6a) de la buse de soufflage additionnelle (6, 6", 6.1-6.4) peut être orientée dans la direction de la pointe de foule (14a) et que la buse de soufflage additionnelle (6, 6", 6.1-6.4) peut être utilisée à l'intérieur de la largeur de tissu (12), en particulier à l'intérieur de la largeur de la lisière de tissu (10).

7. Dispositif selon la revendication 6, où la buse de soufflage additionnelle (6, 6", 6.1-6.4) est réalisée de telle sorte qu'une ouverture de buse de celle-ci peut être placée à l'intérieur de la foule (14), en particulier qu'une ouverture de buse de celle-ci peut être utilisée à l'intérieur de la foule (14) sans provoquer des défauts de tissu dans un tissu à former (16).

8. Dispositif selon l'une des revendications 6 ou 7, où la direction de jet (6a) de la buse de soufflage additionnelle (6, 6", 6.1-6.4) est réglable, et/ou où la buse de soufflage additionnelle (6, 6", 6.1-6.4) est réalisée en une forme oblongue et présente une fixation qui est réalisée de telle sorte que la buse de soufflage additionnelle (6, 6", 6.1-6.4) est ajustable dans la direction de l'extension longitudinale et/ou dans une direction perpendiculaire à l'extension longitudinale et à la direction de jet (6a).

9. Procédé d'insertion d'une ou de plusieurs extrémités de fil de trame (2'a) et de formation d'une lisière de tissu (10) dans un métier à tisser (1), où est formé sur le métier à tisser (1) une foule (14) avec une pointe de foule (14a), et où les extrémités de fil de trame (2'a) sont insérées au moyen d'un organe d'insertion mécanique, pneumatique ou pneuno-mécanique (4, 4.1-4.4) dans la foule (14), **caractérisé en ce que** les extrémités de fil de trame (2'a) sont soufflées par au moins une buse de soufflage additionnelle (6, 6", 6.1-6.4) qui est disposée à l'intérieur d'une largeur de tissu (12), en particulier à l'intérieur de la largeur de la lisière de tissu (10), et dont la direction de jet (6a) est orientée vers la pointe de foule (14a), dans la pointe de foule.

10. Procédé selon la revendication 9, où la buse de soufflage additionnelle (6, 6", 6.1-6.4) comprend une ouverture de buse qui est disposée à l'intérieur de la foule (14), en particulier de telle sorte que par la buse de soufflage additionnelle (6, 6", 6.1-6.4) des défauts de tissu ne sont pas produits.

11. Procédé selon l'une des revendications 9 ou 10, où des fils de trame (2, 2') sont insérés, montés et séparés, et la buse de soufflage additionnelle (6, 6", 6.1-6.4), après la séparation des fils de trame insérés et montés (2'), en particulier pendant ou après l'insertion des extrémités des fils de trame (2'a) est mise en service, et où la buse de soufflage additionnelle (6, 6", 6.1-6.4) est mise hors service avant ou au moment où le montage des fils de trame (2) insérés ensuite est terminé.
